# EUROPÄISCHE PATENTSCHRIFT

(11) **EP 0 698 711 B1**
(45) Veröffentlichungstag und Bekanntmachung des Hinweises auf die Patenterteilung: **26.11.1997**
(21) Anmeldenummer: 95112756.2
(22) Anmeldetag: 14.08.1995
(51) Int. Cl.: E05D 5/02, E05D 7/04

(54) **Band für Türen, Fenster und dergleichen**
Hinge for doors, windows and similar
Penture pour portes, fenêtres et similaires

(30) Priorität: 27.08.1994 DE 9413893 U
(43) Veröffentlichungstag der Anmeldung: 28.02.1996
(73) Patentinhaber: Dr. Hahn GmbH & Co. KG, D-41189 Mönchengladbach (DE)
(72) Erfinder: Sinsteden, Claudia, D-41065 Mönchengladbach (DE); Kleinschumacher, Rainer, D-41749 Viersen (DE)
(74) Vertreter: Palgen, Peter, Dr. Dipl.-Phys.

(56) Entgegenhaltungen:
- EP-A- 0 118 050

## Beschreibung

Die Erfindung bezieht sich auf ein Band der dem Oberbegriff des Anspruchs 1 entsprechenden Art.

Ein derartiges Band ist aus der EP 01 18 050 A3 bekannt. Dieses umfaßt durch Einschieben parallel zur Anlagefläche des jeweiligen Bandteils an der entsprechenden Befestigungsfläche festlegbare Profilschieber, mit denen die Köpfe der Befestigungsschrauben der Bandteile verdeckt werden. Zur Fixierung in ihrer eingeschobenen Position dienen schräg in die Profilschieber von deren den Bandlappen zugewandten Rückseiten umgearbeitete Gewindebohrungen, in die bei geöffneter Tür oder dergleichen von der Bandrückseite her entsprechende Befestigungsschrauben eindrehbar sind.

Die von den einzelnen Herstellern der Rahmenprofile für den feststehenden Rahmen und den Flügel gelieferten Profilsysteme sind in ihrer Ausbildung und in ihren Abmessungen recht unterschiedlich, so daß auch die innere Seitenfläche des Befestigungsteils des jeweiligen Bandteils an den Rahmenprofilen an durchaus unterschiedliche Stellen, horizontal gesehen, zu liegen kommen kann. In manchen Fällen kann der Schraubenkopf je nach Lage der inneren Seitenfläche des Befestigungsteils schlecht erreichbar sein.

Der Erfindung liegt die Aufgabe zugrunde, ein Band der in Rede stehenden Art so auszugestalten, daß es weder zum Herstellen noch zum Lösen der Arretierung auf die Lage des Bandes gegenüber dem Profilsystem ankommt.

Diese Aufgabe wird durch die in Anspruch 1 wiedergegebene Erfindung gelöst.

Der Haltezapfen wird parallel zur Anlagefläche mit der gleichen Bewegung, die zum Eingriff der Eingriffsanordnung an dem anderen Schenkel der Abdeckung führt, in die Ausnehmung des Scharnierteils eingeschoben und bietet dort die Hinterschneidung dar, an der das Verriegelungsteil, welches parallel zum Bandzapfen in das Scharnierteil einschiebbar ist, angreift. Ein Zugang von der Rückseite des Bandes, bei dem auf die Lage des Bandes gegenüber der Schattennut Rücksicht genommen werden müßte, ist nicht erforderlich. Dabei wird die Abdeckung durch den formschlüssigen Eingriff des Verriegelungsstücks an dem Haltezapfen positiv und sicher festgehalten.

Normalerweise reicht pro Bandteil ein Haltezapfen, doch könnten auch zwei oder gar mehr vorhanden sein, die von dem gleichen Verriegelungsstück erfaßt werden könnten.

Die Hinterschneidung ist bei dem bevorzugten Ausführungsbeispiel gemäß Anspruch 2 durch eine Umfangsnut des Kopfteils des Haltezapfens gebildet, weil es dann nicht auf eine bestimmte Drehstellung des Haltezapfens ankommt.

Im einzelnen kann die Hinterschneidung gemäß Anspruch 3 gestaltet sein, was besonders im Zusammenhang mit der Gestaltung des Verriegelungsstücks nach den Ansprüchen 4 und 5 Bedeutung bekommt, weil nämlich der zylindrische Zapfen sich in die Umfangsnut einschmiegt und sich eine ausgedehnte Berührungs- und Festlegezone ergibt. Zur Erhöhung der Sicherheit der Festlegung der Abdeckung kann das Verriegelungsstück gemäß Anspruch 6 zwei zylindrische Zapfen aufweisen, die auf einander gegenüberliegenden Seiten in die Umfangsnut des Haltezapfens eingreifen.

Eine zweckmäßige Weiterbildung gemäß Anspruch 7 sieht vor, das Verriegelungsstück durch eine Ausgestaltung der ohnehin vorhandenen Abdeckkappe für das Scharnierteil herauszubilden.

Wenn auch die Zapfen der Abdeckkappe stramm in die entsprechenden Ausnehmungen passen sollen und eine die Verriegelung der Abdeckung aufhebende Entfernung der Abdeckung schwierig ist, ergibt sich dennoch eine Erhöhung der Sicherheit, wenn die der Verriegelung dienenden, an dem Haltezapfen angreifenden Zapfen von der Abdeckkappe getrennt und als vorher einzuschiebende, nicht wieder von selbst heraus fallende, also stramm in den Ausnehmungen sitzende separate Zapfen ausgebildet sind (Anspruch 8).

In vielen Fällen sind die Bandbolzen in dem Scharnierteil in einer Bandbolzenbüchse angeordnet, die in einer zylindrischen Bohrung des Scharnierteils angeordnet ist und deren den Bandbolzen aufnehmende Bohrung zu ihrem Außenumfang exzentrisch angeordnet ist. Dadurch ergibt sich die Möglichkeit einer Justierung des Bandbolzens gegenüber dem Scharnierteil. Zur Festlegung der Bandzapfenbüchse in einer bestimmten Drehstellung weist die Bandzapfenbüchse am Außenumfang achsparallele Ausnehmungen auf, in die Vorsprünge eingreifen. Diese Vorsprünge können in der in Anspruch 9 wiedergegebenen Weise in die Abdeckkappe integriert werden.

Anspruch 10 gibt eine zweckmäßige Anordnung des Drehfixierungszapfens an.

Gegenstand des Anspruchs 11 ist eine andere Ausführungsform des Verriegelungsstücks in Gestalt einer Federschiene, die den Vorzug hat, daß sie in dem Rahmenbandteil unter Federspannung stramm verschiebbar angeordnet ist und nicht verlorengehen kann und außerdem, da sie aus Stahl besteht, einen besonderen Widerstand gegen das Herausziehen des Haltezapfens bei dem Versuch eines gewaltsamen Aufbrechens der Abdeckung bietet.

Die Ausgestaltung nach Anspruch 12 dient dazu, die Federschiene schon vor der Befestigung des Bandes in das Rahmenbandteil einsetzen zu können, wobei sie durch die Federwirkung unverlierbar festsitzt. Wenn die Befestigung erfolgt ist, kann die Abdeckplatte mit dem Haltezapfen an Ort und Stelle positioniert werden, weil die ausgeklinkten Bereiche sich in Höhe des Haltezapfens befinden. Wenn dann die Federschiene ganz eingeschoben wird, tritt der mittlere, nicht ausgeklinkte Bereich in die Umfangsnut des Haltezapfens ein und legt sich hinter die dort gebildete Hinterschneidung. Herausgezogen werden kann der Haltezapfen nun nicht mehr.

Um den Widerstand bei dem Versuch eines gewaltsamen Herausziehens des Haltezapfens zu erhöhen, empfiehlt es sich, den dortigen Bereich des Schenkels um 180° umzubördeln, wodurch die doppelte Bandstärke zur Verfügung steht.

Der Erhöhung der Haltekraft dient auch die Ausgestaltung der Umfangsnut nach Anspruch 14.

Der Haltezapfen kann auf irgendeine Weise in dem Abdeckteil fixiert sein, z.B. eingepreßt oder durch einen Querstift gehalten. Die sicherste und auch herstellungstechnisch einfachste Ausführungsform ist jedoch, den Haltezapfen als Schraubzapfen auszubilden, der mit seinem Fußteil in die Stirnseite des einen Schenkels der Abdeckung eingeschraubt ist (Anspruch 15).

In der Zeichnung ist ein Ausführungsbeispiel der Erfindung dargestellt.
Fig. 1 zeigt eine Vorderansicht eines Bandes, teilweise im Schnitt parallel zur Befestigungsfläche;
Fig. 2 zeigt einen Schnitt senkrecht zur Achse des Bandzapfens nach der Linie II-II in Fig. 1;
Fig. 3 zeigt einen entsprechenden Schnitt nach der Linie III-III in Fig. 1;
Fig. 4 zeigt eine Ansicht des in Fig. 1 erkennbaren Haltezapfens in vergrößertem Maßstab;
Fig. 5 zeigt eine Ansicht der Abdeckkappe nach Fig. 1 von oben;
Fig. 6 zeigt eine Ansicht der Abdeckkappe gemäß Fig. 5 von links;
Fig. 7 zeigt einen Schnitt durch die Abdeckkappe nach der Linie VII-VII in Fig. 5;
Fig. 8 zeigt eine Seitenansicht einer Abdeckkappe mit separaten Zapfen zum Agriff an dem Haltezapfen in der Montagestellung entsprechend Fig. 1;
Fig. 9 zeigt einen Horizontalschnitt nach der Linie B-B in Fig. 11 durch ein Band mit einer weiteren Ausführungsform des Verriegelungsstücks;
Fig. 10 zeigt eine vergrößerte Wiedergabe des in Fig. 9 mit X bezeichneten strichpunktiert umrandeten Bereichs;
Fig. 11 zeigt eine Ansicht gemäß Fig. 9 von oben, teilweise im Schnitt durch die Achse des Bandzapfens;
Fig. 12 zeigt eine Schnittansicht nach der Linie C-C in Fig. 11 bei teilweise herausgezogenem Verriegelungsstück;
Fig. 13 zeigt eine entsprechende Ansicht bei ganz eingedrücktem Verriegelungsstück;
Fig. 14 zeigt eine vergrößerte Teilansicht des Verriegelungsstücks;
Fig. 15 zeigt eine Ansicht gemäß Fig. 14 von oben.

In der Fig. 1 sind ein feststehender Rahmen 1 und ein Flügelrahmen 2 erkennbar, die zum Beispiel aus Aluminiumprofilen bestehen können und nur schematisch angedeutet sind. Sie sind durch ein Band 100 schwenkbar miteinander verbunden. Das Band 100 umfaßt ein Rahmenbandteil 10 und ein Flügelbandteil 20, die durch einen Bandzapfen 30 mit einer vertikalen Scharnierachse 7 schwenkbar miteinander verbunden sind. Bezeichnungen wie "horizontal", "vertikal" usw. beziehen sich stets auf die Einbaulage des Bandes. Wie aus Fig. 1 zu ersehen ist, ist der Flügelbandteil 20 auf dem Rahmenbandteil 10 über eine gewichtsübertragende und reibungsmindernde Scheibe 41 abgestützt. Der Bandzapfen 30 ist in dem Rahmenbandteil 10 in einer nicht mitdrehenden Bandzapfenbüchse 40 gelagert und setzt sich in den Flügelbandteil 20 fort und ist darin drehfest gehalten.

Das Rahmenbandteil 10 umfaßt einen an der vorderen vertikalen ebenen Befestigungsfläche 3 des feststehenden Rahmens 1 anliegenden Befestigungsteil 4, der entsprechend eine hintere ebene Anlagefläche 5 besitzt, die an der Befestigungsfläche 3 anliegt. Mit dem Befestigungsteil 4 einstückig verbunden ist ein Scharnierteil 6, der gegenüber dem Befestigungsteil 4 horizontal versetzt ist und eine zylindrische Ausnehmung 9 aufweist, in welcher der Bandzapfen 30 in der exzentrischen Bandzapfenbüchse 40 angeordnet ist, d.h. die zylindrische Außenumfangsfläche und die zylindrische Innenumfangsfläche der Bandzapfenbüchse 40 haben um das Maß der Exzentrizität seitlich gegeneinander versetzte Achsen. Je nach Drehstellung der Bandzapfenbüchse 40 kann dadurch eine Justierung erfolgen. Der Scharnierteil 6 ist gegenüber dem Befestigungsteil 4 auch nach vorn, d.h. von der Befestigungsfläche 3 hinweg, verlagert und steht in der Mitte mit seiner Rückseite von der Befestigungsfläche 3 um die Strecke 8 ab (Fig. 2).

Das Befestigungsteil 4 hat in dem Ausführungsbeispiel einen etwa rechteckigen Querschnitt mit einer ebenen, zu der Anlagefläche 5 parallelen Vorderseite 11, gegen die eine als Ganzes mit 12 bezeichnete Abdeckung mit ihrer ebenen Rückseite 13 anliegt.

Die Teile 4,6 einerseits und 12 andererseits sind aus einem Aluminiumwerkstoff stranggepreßt, wobei die Strangpreßrichtung gemäß Fig. 3 senkrecht zur Zeichenebene verläuft, so daß die Teile in der Höhenrichtung (im montierten Zustand) einen von der Fertigung her vorgegebenen gleichbleibenden Querschnitt aufweisen.

Die Abdeckung 12 ist in dem Ausführungsbeispiel als Winkelstück mit einem ersten und einem zweiten Schenkel (12'', 12') ausgebildet. Der der Vorderseite 13 des Befestigungsteils 4 zugeordnete zweite Schenkel 12' hat etwa den Querschnitt eines rechtwinkligen Dreiecks, dessen eine Kathete die dem Bandzapfen 30 zugewandte Stirnseite 14 der Abdeckung 12 bildet. Die äußere Kante der Stirnseite 14 greift unter einen Vorsprung 18 des Scharnierteils 6 bzw. Bandteils 10, so daß die Abdekkung 12 gegen Abheben von der Vorderseite 11 des Befestigungsteils 4 abgestützt ist.

Die Befestigung der Bandteile 10,20 erfolgt mittels Befestigungsschrauben 15, die einen Kopf aufweisen und in dem Ausführungsbeispiel als Innenmehrkantschrauben ausgebildet sind. Sie sind von vorne durch das Befestigungsteil 4 hindurch in nicht dargestellte Gewindebüchsen oder Gewindeteile im Innern des den feststehenden Rahmen 1 bildenden Profils eingeschraubt, die sich von innen gegen die Rückseite der die Befestigungsfläche 3 bildenden Profilwandung setzen. Zur Fixierung des Rahmenbandteils 10 an dem feststehenden Rahmen 1 parallel zu der Befestigungsfläche 3 dienen sogenannte Zentrierbüchsen 36, die die Befestigungsschrauben 15 umgeben und sowohl in den Rahmen 1 als auch in das Befestigungsteil 4 eingreifen.

Normalerweise würde der zweite Schenkel 12' der Abdeckung 12 zur Abdeckung der Köpfe der Befestigungsschrauben 15 ausreichen. Es wäre jedoch möglich, mit einem Werkzeug gemäß Fig. 2 von links zwischen die Flächen 11 und 13 einzudringen und wegen des großen Hebelarms große zerstörerische Kräfte auszuüben. Aus diesem Grund ist die Abdeckung 12 um das Befestigungsteil 4 herumgezogen und überdeckt mit ihrem im wesentlichen rechtwinklig zu dem zweiten Schenkel 12' verlaufenden ersten Schenkel 12'' die äußere Seitenfläche 19 des Befestigungsteils 4. Es ist dadurch kein von vorn erreichbarer tiefer Spalt zwischen der Abdeckung 12 und dem Befestigungsteil 4 mehr gegeben. Nahe dem freien Rand des ersten Schenkels 12'' erstreckt sich parallel zu diesem eine Randrippe 22, die in eine entsprechende Nut 23 des Befestigungsteils 4 eingreift. Die Elemente 22,23 bilden eine Eingriffsanordnung, die durch Aufschieben der Abdeckung gemäß den Fig. 1 bis 3 von links in Funktion bringbar ist. Durch die gleiche Aufschiebbewegung greift die obere Kante der Stirnseite 14 unter den Vorsprung 18 des Scharnierteils 6.

Es bedarf aber zur vollständigen Festlegung der Abdeckung 12 noch einer Sicherung gegen Wiederherausziehen der Abdeckung 12 gemäß den Fig. 1 bis 3 nach links und einer Sicherung in Höhenrichtung, d.h. gemäß Fig. 2 senkrecht zur Zeichenebene.

Dazu dient eine als Ganzes mit 50 bezeichneter Haltezapfen, der mit zu der Stirnfläche 14 senkrechter Achse in einer Ausnehmung 21 der Stirnfläche angeordnet ist. Die Ausnehmung 21 ist eine Gewindebohrung, in die der Haltezapfen 50 mit seinem Schraubschaft 51 bis zur Anlage an dem Bund 52 eingeschraubt ist (Fig. 4). Der Haltezapfen 50 besitzt einen Kopfteil 53, mit welchem er aus der Stirnseite 14 vorsteht. In diesem Kopfteil ist eine Umfangsnut 54 angebracht, deren Querschnitt in einer durch die Achse des Haltezapfens gehenden Ebene ein Kreisabschnitt ist. Wie aus Fig. 4 ersichtlich ist, hat der Kreis seinen Mittelpunkt bei 55 etwas außerhalb des Umfangs des Kopfteils 53.

Der Kopfteil 53 greift in eine Ausnehmung 56 in Gestalt einer Querbohrung des der Stirnseite 14 gegenüberliegenden Teils des Scharnierteils 6 ein, die von außen bis zu der zylindrischen Ausnehmung 9 durchgeht.

Das Scharnierteil 6 ist an seiner freien, gemäß Fig. 1 unteren Stirnfläche durch eine als Ganzes mit 60 bezeichnete, ein Verriegelungsstück bildende Abdeckkappe abgedeckt, die einen plattenförmigen, im Grundriß den Grundriß des Scharnierteils 6 angepaßte Abdeckteil 61 und von diesem senkrecht abstehende zylindrische, einander parallele Zapfen 62 aufweist, die sich bei in der aus Fig. 1 ersichtlichen Weise von unten eingesetzter Abdeckkappe mit ihrer oberen Stirnfläche 63 oberhalb des Haltezapfens 50 befinden. Der Durchmesser der zylindrischen Zapfen 62 entspricht dem Durchmesser des Kreisabschnitts, der den Querschnitt der Umfangsnut 54 bildet. Die Zapfen 62 weisen außerdem einen solchen lichten Abstand voneinander auf, daß sie gerade in die Umfangsnut 54 hineinpassen, wie es in den Fig. 4 und 6 angedeutet ist.

Wie aus den Fig. 1 und 5 zu ersehen ist, sind die Zapfen 62 auf dem Abdeckteil 61 seitlich angeordnet, so daß sie beim Einschieben in entsprechende zylindrische, zur Scharnierachse 7 parallele Ausnehmungen 67 des Scharnierteils 6 gerade an der Bandzapfenbüchse 40 vorbeigehen. Das Einschieben der Zapfen 62 in die Ausnehmungen 67 geht stramm, so daß die Abdeckung 60 fest an dem Scharnierteil 6 sitzt. Zwischen den Zapfen 62 ist ein kürzerer, bei eingesetzter Abdeckkappe 60 den Haltezapfen 50 nicht erreichender Drehfixierungszapfen 64 angeordnet, der radial etwas in das Innere der Ausnehmung 9 vorspringt und in eine der auf dem Außenumfang der Bandzapfenbüchse vorgesehenen achsparallelen Nuten oder Rinnen 65 eingreift, so daß sich die Bandzapfenbüchse 40 dann nicht mehr drehen kann. Die Zapfen 62,64,62 sind längs achsparalleler Mantellinien miteinander einstückig verbunden, so daß die Zapfenanordnung eine erhöhte Stabilität erhält. Es sind mehrere Nuten 65 über den Umfang der Bandzapfenbüchse 40 verteilt, so daß diese in verschiedenen Drehstellungen fixiert werden kann. In der Mitte weist die Abdeckkappe 60 einen zylindrischen Ansatz 66 auf, der sich gegen die Unterseite des Bandzapfens 30 setzt und diesen in einer bestimmten Höhenlage festhält.

Beim Einschieben der Abdeckkappe 60 gemäß Fig. 1 von unten greifen also die beiden Zapfen 62 in die Umfangsnut 54 des vorstehenden Kopfteils 53 des Haltezapfens 50 ein und verriegeln den Haltezapfen 50 in seiner Achsrichtung und damit auch die Abdeckung 12 sowohl in ihrer Aufschieberichtung parallel zu der Vorderseite 11 als auch senkrecht dazu in Richtung des Bandzapfens 30.

Fig. 8 zeigt eine Abdeckkappe 70 mit stramm in die Ausnehmungen 67 einschiebbaren Zapfen 72,72, die nicht bis in den Bereich des Haltezapfens 50 reichen. Hier erstrekken sich vielmehr getrennte Stifte 62',62', die die Verriegelung bewirken und vor der Abdeckkappe 70 stramm in die Ausnehmungen 67 eingeschoben worden sind, so daß sie nicht von selbst herausfallen. Länge und Einschiebtiefe sind so bemessen, daß der Haltezapfen 50 auf jeden Fall erreicht wird. Die Stifte 62',62' können auch die gesamte Resthöhe des Bandteils 10 einnehmen. Sie können aus Kunststoff oder Metall bestehen und beispielsweise als Kerbstifte ausgebildet sein. Da sie in den Ausnehmungen 67 festsitzen, ist die Verriegelung der Abdeckung 12 selbst dann nicht aufgehoben, wenn es einen Einbrecher gelingen sollte, die Abdeckkappe 70 zu entfernen.

In den Fig. 9 bis 15 ist ein anderes Band 100' wiedergegeben, bei welchem das Verriegelungsstück durch eine Federschiene 80 gebildet ist.

Der Haltezapfen 50' ist wieder mit einem Gewinde versehen und besitzt an seinem dem Bandzapfen 30 bzw. der Bandzapfenbuchse 40 zugewandten Ende eine Umfangsnut 73 mit einer äußeren, d.h. dem Gewinde 51 abgewandten, zur Achse des Haltezapfens 50' senkrechten Flanke 74. Durch die Umfangsnut ist eine Art Schraubenkopf 78 gebildet.

In dem Bandteil 10 ist an der Ausnehmung für die Bandzapfenbuchse 40 eine parallel zur Achse der Ausnehmung 9 verlaufende, über die Höhe des Bandteils 10 durchgehende Nut 75 U-förmigen Querschnitts angebracht, die gegen die Ausnehmung 9 hin offen ist. Die Nut 75 schneidet die Querbohrung 56 in dem Bandteil 10 an. Die einander parallelen Schenkel 75',75" bzw. ihre Symmetrielinie 76 bilden mit der Achse des Haltezapfens 50' einen Winkel 77, der in dem Ausführungsbeispiel etwa 60° beträgt.

In der Nut 75 ist eine Federschiene 80 von gleichem, d.h. U-förmigem Querschnitt angeordnet, die sich parallel zur Achse des Bandzapfens 30 stramm in die Nut 75 einschieben läßt. Die Federschiene 80 ist so hoch wie das Bandteil 10.

Wie besonders aus Fig. 14 zu ersehen ist, ist der eine U-Schenkel 80' der Federschiene 80 nicht vollständig, sondern nur im mittleren Bereich 82 etwa so lang wie der andere Schenkel 80''. Der mittlere Bereich 82 ist dort gelegen, wo sich bei in den Bandteil 10 eingeschobener Federschiene 80 der Haltezapfen 50' befindet. Gemäß Fig. 14 sind die dem mittleren Bereich 82 zu beiden Seiten in Längsrichtung der Federschiene 80 benachbarten Bereiche 83 ausgeklinkt. Der Grund hierfür wird anhand der Fig. 12 und 13 ersichtlich. In Fig. 12 ist die Federschiene 80 noch nicht ganz eingeschoben. In Höhe des Haltezapfens 50' befindet sich der ausgeklinkte Bereich 83, dessen Rand die Umfangsnut 73 des Haltezapfens 50' nicht erreicht, so daß der Haltezapfen 50' eingeschoben und herausgezogen werden kann.

Wenn aber die Federschiene 80 ganz eingeschoben ist (Fig. 13), greift der nicht ausgeklinkte Bereich 82, der also genauso weit vorsteht wie der andere Schenkel 80'' (s. Fig. 14), in die Umfangsnut 73 ein und verriegelt unter Anlage an der eine Hinterschneidung bildenden Flanke 74 den Haltezapfen 50' gegen Herausziehen in der Richtung des Pfeils 79 gemäß Fig. 10.

Um die Stabilität in dem Eingriffsbereich zu erhöhen, weist der Schenkel 80' in dem mittleren Bereich 82 eine Umbördelung 81 um 180°, d.h. eine Doppelung auf. Diese Doppelung, wie aus Fig. 10 ersichtlich ist, etwas über die Flanke 75' der Nut in die Bohrung 57 hinein vor und hintergreift dort die Hinterschneidung 74 bzw. den Kopf 78, der den gleichen Durchmesser wie der Gewindeteil 51 hat. Bei einer Beanspruchung im Sinne des Pfeiles 79 wird die Federschiene 80 dadurch gegen Herausrutschen aus der Umfangsnut 73 blockiert, daß der gegenüberliegende Schenkel 80'' mit seinem Rand 80''' gegen den Außenumfang der Bandzapfenbüchse 40 anliegt.

Bei ganz eingeschobener Federschiene ist diese von unten durch die Abdeckkappe 71 (Fig. 11) verdeckt, von oben durch das Flügelbandteil 20. Bei ganz geöffnetem Flügelbandteil 20 ist die Längsnut 75 von außen zugänglich, so daß mit einem stiftartigen Werkzeug die Federschiene 80 in die in Fig. 12 wiedergegebene Stellung gebracht werden kann, in der der Haltezapfen 50' mit der Abdeckung 12 herausgezogen werden können. Um die Federschiene 80 mit dem Stift leicht erreichen zu können und auch zum Zwecke der Erhöhung der Federspannung, sind im Grund des U-förmigen Querschnitts der Federschiene 80 an den Enden kleine in den Querschnitt hinein vorstehende Kalotten 84 angeformt.

## Patentansprüche

1. Band (100,100') für Türen, Fenster und dergleichen,
mit einem auf einer vorderen Befestigungsfläche (3) des feststehenden Rahmens (1) befestigbaren Bandteil (10),
mit einem auf einer vorderen Befestigungsfläche des Flügels befestigbaren Bandteil (20),
mit einem Scharnierteile (6) beider Bandteile (10,20) durchgreifenden vertikalen Bandzapfen (30), um den die beiden Bandteile (10,20) gegeneinander verschwenkbar sind,
mit einem horizontal gegenüber dem Scharnierteil (6) versetzten Befestigungsteil (4) an mindestens einem der Bandteile (10,20), welches mit einer hinteren Anlagefläche (5) zur Anlage auf der entsprechenden Befestigungsfläche (3) bestimmt und mittels es von vorn durchgreifender, als von vorn betätigbarer Kopfschrauben ausgebildete Befestigungsschrauben (15) darauf befestigbar ist,
und mit einer den die Befestigungsschrauben (15) enthaltenden Bereich des Befestigungsteils (4) überdeckenden Abdeckung (12), welche einen ersten und einen zweiten in einem Winkel von etwa 90° zueinander stehende Schenkel (12'',12') aufweist, von denen der erste Schenkel (12'') die dortige, den Bandzapfen (30) abgelegene Seitenfläche (19) des Befestigungsteils (4) übergreift,
mit einer nahe dem freien Ende des ersten Schenkels (12'') und an dem ersten Schenkel (12'') und an der Seitenfläche (19) angeordneten Eingriffsanordnung (22,23), welche, zum im Eingriff bringen, durch Einschieben der Abdeckung (12) in das Befestigungsteil (4) parallel zur Anlagefläche (5) in der zur Anlagefläche (12) senkrechten Richtung festliegend zwischen dem Befestigungsteil (4) und der Abdeckung (12) wirkt,
und mit an dem zweiten Schenkel (12') der Abdeckung (12) vorgesehenen Mitteln zur allseitigen Festlegung der Abdeckung (12) am Scharnierteil (4),
**dadurch gekennzeichnet,**
daß die Mittel mindestens einen horizontalen, parallel zur Anlagefläche (5) verlaufenden, in der dem Scharnierteil (6) zugewandten Stirnseite (14) des zweiten Schenkels (12') der Abdeckung (12) festen Haltezapfen (50,50') umfaßt, der mit einem aus der Stirnseite (14) vorstehenden Kopfteil (53,78) in eine fluchtende Ausnehmung (56) des Scharnierteils (6) eingreift,
daß das Kopfteil (53,78) einen mit einer Hinterschneidung versehenen Eingriffsbereich aufweist,
und daß ein parallel zum Bandzapfen (30) in eine entsprechende, zur Scharnierachse (7) parallele Ausnehmung (67) des Scharnierteils (6) einführbares Verriegelungsstück vorgesehen ist, welches hinter die Hinterschneidung greift und das Kopfteil (53) gegen Wiederherausziehen aus der Ausnehmung (56) arretiert,
und daß weiterhin das Einschieben horizontal durchgeführt wird.

2. Band nach Anspruch 1, **dadurch gekennzeichnet**, daß die Hinterschneidung durch eine Umfangsnut (54,73) des Kopfteils (53,78) gebildet ist.

3. Band nach Anspruch 1 oder 2, **dadurch gekennzeichnet**, daß die Hinterschneidung in einer durch die Achse des Haltezapfens (50) gehenden Ebene einen kreisjabschnittförmigen Querschnitt aufweist.

4. Band nach einem der Ansprüche 1 bis 3, **dadurch gekennzeichnet**, daß das Verriegelungsstück durch mindestens einen Zapfen gebildet ist.

5. Band nach Anspruch 4, **dadurch gekennzeichnet**, daß der Zapfen (62,62') zylindrisch mit einem dem Kreisabschnitt entsprechenden Durchmesser ist.

6. Band nach Anspruch 5, **dadurch gekennzeichnet,** daß das Verriegelungsstück zwei aneinander parallele, in einem dem Durchmesser der Umfangsnut im Nutgrund entsprechenden lichten Abstand gegenüberliegende zylindrische Zapfen (62,62;62'62') umfaßt.

7. Band nach Anspruch 6, **dadurch gekennzeichnet,** daß das Verriegelungsstück durch eine Abdeckkappe (60) für das Scharnierteil (6) gebildet ist, von der die zylindrischen Zapfen (62,62) bis in den Bereich des Haltezapfens (50) vorragen.

8. Band nach Anspruch 6, **dadurch gekennzeichnet,** daß eine Abdeckkappe (70) für das Scharnierteil (6) vorgesehen ist, von der in die Ausnehmungen (67) stramm eingreifende zylindrische Zapfen (72,72) nicht bis in den Bereich des Haltezapfens (50) vorragen und daß in die Ausnehmungen (67) im Bereich des Haltezapfens (50) sich erstreckende, von den Zapfen (72,72) getrennte zylindrische Zapfen (62',62') stramm einschiebbar sind.

9. Band nach Anspruch 7 oder 8, **dadurch gekennzeichnet,** daß an der Abdeckkappe (60) ein weiterer, zu den Zapfen (62,62;72,72)) paralleler, nicht bis in den Bereich des Haltezapfens (50) vorstehender Drehfixierungszapfen (64) für eine mit über den Außenumfang verteilten Positionierungsausnehmungen (65) versehene Bandzapfenbüchse (40) vorgesehen ist.

10. Band nach Anspruch 9, **dadurch gekennzeichnet,** daß der Drehfixierungszapfen (64) zwischen den Zapfen (62,62;72,72) angeordnet ist.

11. Band nach Anspruch 1 oder 2,
**dadurch gekennzeichnet,**
daß in dem Scharnierteil (6) am Rand der Bandzapfenausnehmung (9) eine zur Achse des Bandzapfens (30) parallele, über die Höhe des Scharnierteils (6) durchgehende Nut (75) mit einem in einer horizontalen Ebene U-förmigen Querschnitt vorgesehen ist, die mit den Schenkeln (75',75'') des Querschnitts gegen die Bandzapfenausnehmung (9) gerichtet und gegen diese offen ist, die die Querbohrung (56) für den Haltezapfen (50') anschneidet, deren Breite etwa ein Viertel bis die Hälfte des Durchmessers der Bandzapfenausnehmung (9) beträgt, deren Symmetrielinie (76) in der horizontalen Schnittebene mit der Achse des Haltezapfens (50') einen Winkel (77) von 30° bis 80° bildet und deren einer Schenkel (75') in die Umfangsnut (73) des eingesetzten Haltezapfens (50') gerichtet ist,
und daß in der Nut (75) als Verriegelungsstück eine Federschiene (80) gleichen Querschnitts angeordnet ist, die mit einem Schenkel (80') in die Umfangsnut (73) des Haltezapfens (50') eingreift und mit dem anderen Schenkel (80'') gegen den Außenumfang des in der Bandzapfenausnehmung (9) angeordneten Elements (Bandzapfenbüchse (40) oder Bandzapfen (30)) anliegt.

12. Band nach Anspruch 11, **dadurch gekennzeichnet,** daß die Federschiene (80) sich im wesentlichen über die Höhe des Scharnierteils (6) erstreckt und der eine Schenkel (80') der Federschiene (80) nur im mittleren Bereich (82) in Höhe des Haltezapfens (50') vollständig, nach mindestens einer Seite hin jedoch um mindestens die Tiefe des Eingriffs des Bereichs (82) in die Umfangsnut (73) ausgeklinkt ist.

13. Band nach Anspruch 11 oder 12, **dadurch gekennzeichnet,** daß der in die Umfangsnut (73) des Haltezapfens (50') eingreifende Schenkel (80') der Federschiene (80) in dem mittleren Bereich (82) eine Umbördelung (81) um 18O° aufweist.

14. Band nach einem der Ansprüche 2 und 11 bis 13, **dadurch gekennzeichnet,** daß die Umfangsnut (73) des Haltezapfens (50') auf der Außenseite eine zur Achse des Haltezapfens (50') senkrechte Flanke (74) aufweist, hinter die der Bereich (82) der Federschiene (80) greift.

15. Band nach einem der Ansprüche 1 bis 14, **dadurch gekennzeichnet,** daß der Haltezapfen (50,50') als in eine Gewindebohrung (21,57) der Abdeckung (12) einschraubbarer Schraubzapfen ausgebildet ist.

## Claims

1. Hinge (100, 100') for doors, windows and the like,
with a hinge member (10) for attachment to a front attachment surface (3) of the fixed frame (1),
with a hinge member (20) for attachment to a front attachment surface of the flap,
with a vertical hinge pin (30) passing through eye portions (6) of both hinge members (10, 20), about which pin the two hinge members (10, 20) can pivot in relation to one another,
with an attachment portion (4) offset horizontally with respect to the eye portion (6) on at least one of the hinge members (10, 20), which is designed for engagement by a rear engaging face (5) against the corresponding attachment surface (3) and is attached to it by means of attachment screws (15) passing through from the front and in the form of headed screws accessible from the front,
and with a cover (12) which covers over the region of the attachment portion (4) containing the attachment screws (15) and which has a first and a second limb (12", 12') standing at an angle of about 90° to one another, of which the first limb (12'') engages over the adjacent lateral face (19) of the attachment portion (4) which is furthest from the hinge pin (30),
with an inter-engaging arrangement (22, 23) arranged near the free end of the first limb (12") and on the first limb (12") and on the lateral face (19), which, for bringing into inter-engagement by sliding the cover (12) into the attachment portion (4) parallel to the engaging face (5) in the direction perpendicular to the engaging face (12) effects securing between the attachment portion (4) and the cover (12),
and with means provided on the second limb (12') of the cover (12) for all-round securing of the cover (12) to the eye portion (4),
characterised in that,
the means comprise at least one fixed retaining pin (50, 50') extending horizontally parallel to the engaging face (5) and fixed in the face (14) of the second limb (12') of the cover (12) which faces towards the eye portion (6), the pin having a head portion (53, 78) projecting from the face (14) and engaging in an aligned hole (56) in the eye portion (6),
that the head portion (53, 78) has an inter-engaging region provided with an undercut,
and that a locking piece is provided, capable of being inserted parallel to the hinge pin (30) into a corresponding hole (67) in the eye portion (6) parallel to the axis (7) of the hinge, this locking piece engaging behind the undercut and holding the head portion (53) against withdrawal from the hole (56),
and that furthermore the insertion is performed horizontally.

2. Hinge according to claim 1, characterised in that the undercut is formed by a circumferential groove (54, 73) in the head portion (53, 78).

3. Hinge according to claim 1 or 2, characterised in that the undercut has a cross-section in the form of a portion of a circle in a plane passing through the axis of the retaining pin (50).

4. Hinge according to one of claims 1 to 3, characterised in that the locking piece is formed by at least one pin.

5. Hinge according to claim 4, characterised in that the pin (62, 62') is cylindrical with a diameter corresponding to the part-circle.

6. Hinge according to claim 5, characterised in that the locking piece comprises two mutually parallel cylindrical pins (62, 62; 62', 62') spaced apart by a distance corresponding to the root diameter of the circumferential groove.

7. Hinge according to claim 6, characterised in that the locking piece is formed by a covering cap (60) for the eye portion (6), from which the cylindrical pins (62, 62) extend as far as into the region of the retaining pin (50).

8. Hinge according to claim 6, characterised in that a covering cap (70) for the eye portion (6) is provided, from which cylindrical pins (72, 72) engaging tightly in the holes (67) project but not as far as into the region of the retaining pin (50) and that cylindrical pins (62', 62') separate from the pins (72, 72) can be inserted tightly into the holes (67) in the region of the retaining pin (50).

9. Hinge according to claim 7 or 8, characterised in that there is provided on the covering cap (60) a further rotation-preventing pin (64) projecting parallel to the pins (62, 62; 72, 72) but not as far as the region of the retaining pin (50), the rotation-preventing pin (64) being provided for a hinge pin bush (40) provided with locating recesses (65) distributed around its outer surface.

10. Hinge according to claim 9, characterised in that the rotation-preventing pin (64) is arranged between the pins (62, 62; 72, 72).

11. Hinge according to claim 1 or 2,
characterised in that,
in the eye portion (6) on the edge of the hinge pin hole (9) there is provided a groove (75) parallel to the axis of the hinge pin (30) and extending over the height of eye portion (6) and having a U-shaped cross-section in a horizontal plane, the groove being directed with the limbs (75', 75") of the cross-section towards the hinge pin hole (9) and being open towards the latter and intersecting the transverse bore (56) for the retaining pin (50'), of which the width amounts to about a quarter up to a half of the diameter of the hinge pin hole (9), of which the line of symmetry (76) forms in the horizontal sectional plane an angle (77) of from 30° to 80° with the axis of the retaining pin (50') and of which one limb (75') is directed into the circumferential groove (73) in the inserted retaining pin (50'),
and that there is arranged in the groove (75) as the locking piece a spring rail (80) of the same cross-section which engages with one limb (80') in the circumferential groove (73) in the retaining pin (50') and with the other limb (80'') against the outer surface of the element (hinge pin bush (40) or hinge pin (30)) arranged in the hinge pin hole (9).

12. Hinge according to claim 11, characterised in that the spring rail (80') extends substantially over the height of the eye portion (6) and the one limb (80') of the spring rail (80) is only complete in the central region (82) at the level of the retaining pin (50') but to at least one side it is relieved by at least the depth of engagement of the region (82) in the circumferential groove (73).

13. Hinge according to claim 11 or 12, characterised in that the limb (80') of the spring rail (80) engaging in the circumferential groove (73) in the retaining pin (50') has in its central region (82) a portion (81) which is flanged over through 180°.

14. Hinge according to one of claims 2 and 11 to 13, characterised in that the circumferential groove (73) in the retaining pin (50') has on its outside a flank (74) perpendicular to the axis of the retaining pin (50'), behind which the region (82) of the spring rail (80) engages.

15. Hinge according to one of claims 1 to 14, characterised in that the retaining pin (50, 50') is formed as a screw-threaded pin which can be screwed into a threaded bore (21, 57) in the cover (12).

## Revendications

1. Penture (100, 100') pour portes, fenêtres et similaires comprenant :
- une partie de penture (10) qui se fixe sur une surface de fixation avant (3) d'un dormant (1),
- une partie de penture (20) qui se fixe sur la surface de fixation avant du battant,
- un axe de penture (30), vertical traversant les parties de charnière (6) des deux parties de penture (10, 20) pour permettre aux deux parties de penture (10, 20) de pivoter l'une par rapport à l'autre,
- une partie de fixation (4) décalée horizontalement par rapport à la partie de charnière (6) sur au moins l'une des parties de penture (10, 20), et dont la surface d'appui arrière (5) s'appuie contre la surface de fixation correspondante (3) et à l'aide de cette partie de fixation, elle est fixée sur cette surface par des vis (15) qui la traversent par l'avant et comportent des têtes de vis accessibles par l'avant,
- un cache (12) qui recouvre la zone de la partie de fixation (4) munie des vis de fixation (15), ce cache ayant deux branches (12'', 12'), une première et une seconde faisant entre elles un angle d'environ 90°, la première branche (12'') venant par-dessus la surface latérale (19) de la partie de fixation (4), éloignée de l'axe (30),
- un dispositif d'accrochage (22, 23) prévu sur la première branche (12'') au voisinage de son extrémité libre et sur la surface latérale (19), se mettant en place par coulissement du cache (12) dans la partie de fixation (4), parallèlement à la surface d'appui (5) et se bloquant dans la direction perpendiculaire à la surface d'appui (12) en agissant entre la partie de fixation (4) et le cache (12), et
- une seconde branche (12') du cache (12) comportant des moyens pour fixer de tous côtés le cache (12) sur la partie de charnière (4),
caractérisée en ce que
- les moyens comprennent au moins une broche de fixation (50, 50'), fixe, horizontale, parallèle à la surface d'appui (5), dans la face frontale (14) tournée vers la partie de charnière (6) de la seconde branche (12') du cache (12), cette broche pénétrant dans une cavité alignée (56) de la partie de charnière (6) avec une partie de tête (53, 78) en saillie de la face frontale (14),
- la partie de tête (53, 78) comportant une zone de prise munie d'une autre partie en contre-dépouille, et
- une pièce de verrouillage qui s'introduit parallèlement à l'axe (30) de la penture dans une cavité (67) correspondante parallèle à l'axe (7) de la charnière, cette pièce de verrouillage venant prendre derrière la partie en contre-dépouille et bloquant la partie de tête (53) contre son extraction de la cavité (56),
- et l'introduction se fait horizontalement.

2. Penture selon la revendication 1,
caractérisée en ce que
la partie en contre-dépouille est formée par une rainure périphérique (54, 73) de la partie de tête (53, 78).

3. Penture selon les revendications 1 ou 2,
caractérisée en ce que
la partie en contre-dépouille comporte une section en forme de segment de cercle dans un plan passant par l'axe géométrique de l'axe de penture (50).

4. Penture selon l'une des revendications 1 à 3,
caractérisée en ce que
la pièce de verrouillage est formée par au moins un téton.

5. Penture selon la revendication 4,
caractérisée en ce que
le téton (62, 62') est cylindrique et son diamètre correspond au segment de cercle.

6. Penture selon la revendication 5,
caractérisée en ce que
la pièce de verrouillage comprend deux tétons cylindriques (62, 62, 62', 62'), parallèles, situés à une distance libre correspondant au diamètre de la rainure périphérique dans le fond de la rainure.

7. Penture selon la revendication 6,
caractérisée en ce que
la pièce de verrouillage est constituée par un capuchon (60) pour la partie de charnière (6), et les tétons cylindriques (62, 62) la dépassent pour arriver jusque dans la zone de la broche de fixation (50).

8. Penture selon la revendication 6,
caractérisée en ce qu'
elle comporte un capuchon (70) pour la partie de charnière (6) dont dépassent les tétons cylindriques (72, 72) destinés à être fixés de force dans les cavités (67) et qui n'arrivent pas jusque dans la zone de la broche de fixation (50) et des tétons cylindriques (62', 62') distincts des tétons (72, 72) s'engagent de force dans les cavités (67) dans la zone de la broche de fixation (50).

9. Penture selon les revendications 7 ou 8,
caractérisée par
un autre téton de blocage en rotation (64) parallèle aux tétons (62, 62 ; 72, 72) mais n'arrivant pas jusqu'au niveau de la broche de fixation (50) est prévu pour une douille (40) pour l'axe de la penture, munie de cavités de positionnement (65) réparties à sa périphérie.

10. Penture selon la revendication 9,
caractérisée en ce que
le téton de blocage en rotation (64) se trouve entre les tétons (62, 62 ; 72, 72).

11. Penture selon la revendication 1 ou 2,
caractérisée en ce que
la partie de charnière (6) comporte au bord de la cavité (9) pour l'axe de penture, une rainure (75) parallèle à l'axe géométrique de l'axe (30) de la penture et s'étendant sur la hauteur de la partie de charnière (6), ayant une section en forme de U dans un plan horizontal, les branches (75', 75'') de la section de cette rainure étant dirigées vers la cavité (9) recevant l'axe de penture, ouvertes dans cette direction, et coupant le perçage transversal (56) de la broche de fixation (50') dont la largeur est comprise entre environ un quart jusqu'à la moitié du diamètre de la cavité (9) pour l'axe de penture, son axe de symétrie (76) faisant dans le plan de coupe horizontal, avec l'axe de la broche de fixation (50'), un angle (77) compris entre 30° et 80° et dont une branche (75') est dirigée dans la rainure périphérique (73) de la broche de fixation (50'), et la rainure (75) reçoit comme pièce de verrouillage un rail à ressort (80) de même section venant prendre avec une branche (80') dans la rainure périphérique (73) de la broche de fixation (50'), l'autre branche (80'') s'appuyant contre la périphérie extérieure de l'élément prévu dans la cavité (9) (douille 40 pour l'axe de la penture ou axe de penture 30).

12. Penture selon la revendication 11,
caractérisée en ce que
le rail à ressort (80) s'étend essentiellement sur la hauteur de la partie de charnière (6) et l'une des branches (80') du rail à ressort (80) n'est complète que dans la zone médiane (82) au niveau de la broche de fixation (50') alors qu'il est dégagé au moins d'un côté d'au moins la profondeur de la zone (82) qui pénètre dans la rainure périphérique (73).

13. Penture selon les revendications 11 ou 12,
caractérisée en ce que
la branche (80') du rail à ressort (80) qui vient prendre dans la rainure périphérique (73) de la broche de fixation (50') comporte dans sa zone médiane (82), une partie (81) rabattue de 180°.

14. Penture selon l'une des revendications 1 et 11 à 13,
caractérisée en ce que
la rainure périphérique (73) de la broche de fixation (50') présente sur le côté extérieur, un flanc (74) perpendiculaire à l'axe de la broche de fixation (50') derrière lequel vient prendre la zone (82) du rail à ressort (80).

15. Penture selon l'une des revendications 1 à 14,
caractérisée en ce que
la broche de fixation (50, 50') est réalisée sous la forme d'un téton vissé pouvant entrer en se vissant dans un perçage fileté (21, 57) du cache (12).
